# EUROPÄISCHE PATENTSCHRIFT

(11) **EP 0 157 320 B1**
(45) Veröffentlichungstag und Bekanntmachung des Hinweises auf die Patenterteilung: **02.10.1991**
(21) Anmeldenummer: 85103455.3
(22) Anmeldetag: 23.03.1985
(51) Int. Cl.: C11D 3/00, C11D 3/30, C11D 3/32

(54) **Manuell und maschinell anwendbares Kaltwaschmittel**
Manual and mechanical applicable cold washing agent
Lessive pour lavage à froid à la main et en machine

(30) Priorität: 31.03.1984 DE 3412091
(43) Veröffentlichungstag der Anmeldung: 09.10.1985
(73) Patentinhaber: Henkel Kommanditgesellschaft auf Aktien, 40191 Düsseldorf (DE)
(72) Erfinder: Vogt, Günther, Dr., D-4154 Tönisorst 2 (DE); Krings, Peter, Dr., D-4150 Krefeld (DE); Andree, Hans, Dr., D-5653 Leichlingen (DE)

(56) Entgegenhaltungen:
- DE-A- 2 633 601
- DE-A- 2 814 169
- DE-A- 3 010 192
- US-A- 4 340 509

## Beschreibung

Die Erfindung betrifft ein neues Waschmittel, das sich insbesondere mit kaltem Wasser verwenden läßt.

Um ein befriedigendes Waschergebnis zu erzielen, ist es vorteilhaft, mit warmen Waschflotten zu waschen. Die Verfügbarkeit von heißem Wasser aus Heißwassergeräten oder durch Waschmaschinen mit Heizvorrichtungen ist deshalb nicht nur eine Voraussetzung für den guten Wascherfolg, sondern auch ein bedeutender Kostenfaktor bei der Wäsche. Veränderte Verbrauchergewohnheiten und das Vordringen von pflegeleichten Textilien bewirken aber, daß die früher übliche Kochwäsche mehr und mehr durch die sogenannte 60 °C-Wäsche verdrängt wurde, was zweifellos auch mit einer Energieeinsparung verbunden ist. Um jedoch noch mehr Wärmeenergie beim Waschen einzusparen und um auch in den Fällen, in denen nur kaltes Wasser zur Verfügung steht, mit gutem Erfolg waschen zu können, hat sich die Anmelderin die Aufgabe gestellt, ein Waschmittel für die Kaltwäsche zu entwickeln, das auch mit nicht erwärmtem Wasser, also mit Wasser von 10 - 60 °C, insbesondere 15 - 25 °C, wie es im allgemeinen aus der Wasserleitung kommt, zu einem guten Waschergebnis führt, wenn es beim Waschen per Hand oder im Kaltspülgang einer Waschmaschine angewendet wird.

Diese Aufgabe wurde erfindungsgemäß gelöst durch ein Waschmittel, enthaltend anionische und/oder nichtionische Tenside, einschließlich stickstoffhaltiger oberflächenaktiver Verbindungen und einen silikonölhaltigen Schauminhibitor, das im wesentlichen dadurch gekennzeichnet ist, daß es als stickstoffhaltige oberflächenaktive Verbindung alkoxylierte C₁₂-C₁₈-Alkylamine in Kombination mit einem speziellen silikonölhaltigen Schauminhibitor enthält.

Zwar sind aus DE-A-30 10 192 Waschmittel mit einem Gehalt an Silikonentschäumern bekannt. Die erfindungsgemäße Kombination speziell ausgewählter Silikonentschäumer mit nichtionischen Alkylaminen ist jedoch nicht beschrieben. Das Gleiche gilt für den Stand der Technik aus DE-A-28 14 169.

Geeignete stickstoffhaltige oberflächenaktive Verbindungen im Sinne der Erfindung sind gesättigte und ungesättigte C₁₂- C₁₈-Alkylamine, die mit 1 bis 5 Mol Alkylenoxid wie Ethylen- und/oder Propylenoxid in beliebiger Reihenfolge alkoxyliert sind. Bevorzugt werden die Addukte von Kokosamin bzw. Talgamin mit 2 bzw. 5 Mol Ethylenoxid verwendet.

Derartige Verbindungen sind im allgemeinen als Schaumverbesserungsmittel bekannt. Ihr Zusatz zu Kaltwaschmitteln erscheint daher naheliegend. Er ist auch sehr vorteilhaft, wenn die Kaltwaschmittel ausschließlich für die Handwäsche, etwa im Waschbecken oder in einer Schüssel, verwendet werden. Da die Hausfrau aber die Freiheit haben will, derartige Mittel auch maschinell bei niedrigen Temperaturen anzuwenden, kommt es dabei zu störender Schaumentwicklung, weil bereits die anionischen Tenside als übliche Bestandteile von Waschmitteln, insbesondere bei hoher Dosierung,stark schäumen.

Nichts lag naturgemäß näher, als diesen Mitteln nun auch noch Schauminhibitoren hinzuzufügen, insbesondere silikonölhaltige Verbindungen wie sie u.a. auch bei den Kochwaschmitteln eingesetzt werden. Zahlreiche Versuche führten jedoch zu Mißerfolgen, weil entweder bei der Handwäsche keine ausreichende Schaumentwicklung mehr auftrat oder die Waschkraft bei der Maschinenwäsche trotz angemessener Schaumentwicklung unbefriedigend wurde.

Überraschenderweise wurde gefunden, daß solche silikonöl-haltigen Schauminhibitoren in Verbindung mit den genannten stickstoffhaltigen nichtionischen Verbindungen zu optimalen Bedingungen in bezug auf Waschkraft und Schaumverhalten der beanspruchten Waschmittel führen, die aus einem Polydimethylsiloxangemisch bestehen, das nach der Gelpermeationschromatographie zwei Molekulargewichtsmaxima im Bereich von 50 000, bezogen auf Polystyrolstandard, besitzt, mit hydrophobierter Kieselsäure aktiviert wurde und eine Viskosität η 25 ^{o}C = 10 000 - 40 000 mP.as (Brookfeldviskosimeter LVT mit 10 U/min, Spindel Nr. 5) aufweist.

Diese Gelpermeationschromatographie wurde nach der von V. Meyer in "Praxis der Hochleistungsflüssigchromatographie", Verlag Moritz Diesterweg, Otto Salle Verlag, Verlag Sauerländer (1979) beschriebenen Verfahren durchgeführt.

Kaltwaschmittel, die die vorstehend beschriebenen stickstoffhaltigen oberflächenaktiven Verbindungen als nichtionische Tenside und Silikonölemulsionen auf Basis polymerer siliciumorganischer Verbindungen theoretisch enthalten können, sind bereits aus der DE 28 14 169 A 1 bekannt. In dieser Offenbarung fehlt jedoch jegliches diesbezügliches Ausführungsbeispiel, so daß daher auch keinerlei Erkenntnisse gewonnen werden konnten, die zur vorliegenden Erfindung hätten hinführen können.

Die erfindungsgemäßen Waschmittel enthalten diese Kombination in Mengen von 1 - 5 Gew.-%, vorzugsweise von 2 - 4 Gew.-% des Mittels, bestehend vorzugsweise aus anionischen Tensiden vom Sulfonat- oder Sulfattyp und aus Seifen sowie wenigstens einem weiteren üblichen Waschmittelbestandteil aus der Gruppe der anorganischen und/oder organischen Gerüstsubstanzen, Bleichmittel, optischen Aufheller, Schmutzträger,Enzyme, antimikrobiellen Wirkstoffe, Farb- und Duftstoffe und Wasser. Flüssige Ausführungsformen können neben bzw. anstelle von Wasser noch niedermolekulare, mit Wasser mischbare organische Lösungsmittel, insbesondere aus der Gruppe der aliphatischen Alkohole, Diole und Etheralkohole enthalten.

Es ist weiterhin überraschend, daß bereits die Verwendung einer geringen Menge der Kombination obiger Definition in der kalten Waschflotte nicht nur eine wirksame synergistische Steigerung der Waschkraft, sondern auch ein Schaumverhalten hervorruft, das die Anwendbarkeit der Mittel sowohl im Handwaschbecken als auch in der Waschmaschine gewährleistet. Der Anteil des silikonölhaltigen Schauminhibitors in der Kombination beträgt dabei vorzugsweise 0,01 - 0,1, mehr bevorzugt 0,02 bis 0,05 Gew.-%, bezogen auf das gesamte Waschmittel.

Die erfindungsgemäßen Mittel können auch bleichende Zusätze, bestehend aus Peroxyverbindungen als Aktivsauerstoffträger, insbesondere Natriumperborat oder Persäuren, Stabilisatoren und gegebenenfalls Aktivatoren, enthalten. Dadurch wird beim Waschen bei erhöhten Temperaturen, d.h. bei der 30 - 60 °C-Wäsche, ein zusätzlicher bleichender Effekt erzielt. Auch beim Waschen bei diesen erhöhten Temperaturen in der Waschmaschine tragen die erfindungsgemäß verwendeten Kombinationen in vorteilhafter Weise zum Gesamtwascheffekt bei.

Die Zusammensetzung des erfindungsgemäßen Waschmittels liegt im allgemeinen im folgenden Rahmen:
- (a) 15 - 40,: vorzugsweise 20 - 35 Gew.-% wenigstens eines Tensids aus der Gruppe der Seifen, der Sulfonat- und Sulfattenside,
- (b) 0 - 10,: vorzugsweise 2 - 5 Gew.-% nichtionische Tenside vom Typ der ethoxylierten Alkanole, Alkenole und Alkylphenole,
- (c) 1 - 5,: vorzugsweise 2 - 4 Gew.-% der oben definierten Kombination, wobei die Bestandteile (a) und (c) vorzugsweise im Verhältnis 4 : 1 bis 20 : 1 vorliegen,
- (d) 30 - 85,: vorzugsweise 45 - 70 Gew.-% pulverförmige und/oder flüssige Trägerstoffe aus der Gruppe der pulverförmigen organischen und anorganischen Gerüstsubstanzen, der wasserlöslichen niederen Alkohole, Diole und Etheralkohole und des Wassers, gegebenenfalls einschließlich einer Bleichkomponente, und
- (e) 0 - 10,: vorzugsweise 0,01 bis 8 Gew.-% übliche Zusätze für Waschmittel aus der Gruppe der optischen Aufheller, Enzyme, Schmutzträger, Textilweichmacher, antimikrobiellen Wirkstoffe, Farb- und Duftstoffe.

Erfindungsgemäße Waschmittel, die ein besonders ausgeprägtes Waschvermögen sowohl in der Kälte als auch bei erhöhter Temperatur von 30 °C zeigen, enthalten als Tensidkomponente (a) ein Sulfonattensid zusammen mit einem nichtionischen Tensid, insbesondere vom Typ der ethoxylierten C₁₀ - C₂₀-Alkohole. Erfindungsgemäße Präparate, deren Tensidkomponente (a) ausschließlich aus anionischen Tensiden, insbesondere aus C₉ - C₁₅-Alkylbenzolsulfonaten besteht, sind ebenfalls bevorzugt.

Die erfindungsgemäßen Waschmittel liegen als pulverförmige, pastöse oder flüssige Präparate vor.

Die Herstellung der bevorzugten schüttfähigen pulverförmigen Präparate kann nach den üblichen Methoden, z.B. durch Kalt- und Heißsprühtrocknung erfolgen, wobei die Einarbeitung des Silikonöls vorzugsweise über ein sogenanntes Trägerbead vorgenommen wird.

Es folgt nun eine nähere Beschreibung der wichtigsten, in den erfindungsgemäßen Waschmitteln enthaltenen Bestandteile, geordnet nach Substanzklassen.

Die Tenside enthalten im Molekül wenigstens einen hydrophoben organischen Rest und eine wasserlöslichmachende anionische, zwitterionische Gruppe. Bei dem hydrophoben Rest handelt es sich meist um einen aliphatischen Kohlenwasserstoffrest mit 8 - 26, vorzugsweise 10 -22 und insbesondere 12 - 18 C-Atomen oder um einen alkylaromatischen Rest mit 6 - 18, vorzugsweise 8 - 16 aliphatischen C-Atomen.

Als anionische Tenside sind z.B. Seifen aus natürlichen oder synthetischen, vorzugsweise gesättigten Fettsäuren, gegebenenfalls auch aus Harz- oder Naphthensäuren brauchbar. Geeignete synthetische anionische Tenside sind solche vom Typ der Sulfonate, Sulfate und auch der synthetischen Carboxylate.

Als Tenside vom Sulfonattyp kommen Alkylbenzolsulfonate (C₉ - ₁₅ -Alkyl), Olefinsulfonate, d.h. Gemische aus Alken- und Hydroxyalkansulfonaten sowie Disulfonaten, wie man sie beispielsweise aus C₁₂ - C₁₈ -Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch die Alkansulfonate, die aus C₁₂-C₁₈-Alkanen durch Sulfochlorierung oder Sulfoxidation und anschließende Hydrolyse bzw. Neutralisation bzw. durch Bisulfitaddition an Olefine erhältlich sind, sowie die Ester von α-Sulfofettsäuren, z.B. die α-sulfonierten Methyl- oder Ethylester der hydrierten Kokos-, Palmkern- oder Talgfettsäuren.

Geeignete Tenside vom Sulfattyp sind die Schwefelsäuremonoester aus primären Alkoholen natürlichen und synthetischen Ursprungs, d.h. aus Fettalkoholen, wie z.B. Kokosfettalkoholen, Talgfettalkoholen, Oleylalkohol, Lauryl-, Myristyl-, Palmityl- oder Stearylalkohol, oder den C₁₀-C₂₀-Oxoalkoholen, und diejenigen sekundärer Alkohole dieser Kettenlänge. Auch die Schwefelsäuremonoester der mit 1 - 6 Mol Ethylenoxid ethoxylierten Alkohole bzw. Alkylphenole sind geeignet. Ferner eignen sich sulfatierte Fettsäurealkanolamide und sulfatierte Fettsäuremonoglyceride.

Weitere geeignete anionische Tenside sind die Fettsäureester bzw. -amide von Hydroxy- oder Aminocarbonsäuren bzw. -sulfonsäuren, wie z.B. die Fettsäuresarcoside, -glykolate, -lactate, -tauride oder -isethionate.

Die anionischen Tenside können in Form ihrer Natrium-, Kalium- und Ammoniumsalze sowie als lösliche Salze organischer Basen, wie Mono-, Di- oder Triethanolamin vorliegen.

Als nichtionische Tenside sind Anlagerungsprodukte von 1 - 40, vorzugsweise 2 - 20 Mol Ethylenoxid an 1 Mol Fettalkohol, Alkylphenol, Fettsäure oder Alkansulfonamid verwendbar. Besonders wichtig sind die Anlagerungsprodukte von 8 - 20 Mol Ethylenoxid an Kokos- oder Talgfettalkohole, an Oleylalkohol, an Oxoalkohole der entsprechenden Kettenlängen, oder an entsprechende sekundäre Alkohole, sowie an Mono- oder Dialkylphenole mit 6 - 14 C-Atomen in den Alkylgruppen. Neben diesen wasserlöslichen Nonionics sind aber auch nicht bzw. nicht vollständig wasserlösliche Polyglykolether mit 2 - 7 Ethylenglykoletherresten im Molekül von Interesse, insbesondere, wenn sie zusammen mit wasserlöslichen nichtionischen oder anionischen Tensiden eingesetzt werden. Fettsäureamide oder Fettamine, die mit 1 - 5 Mol Ethylenoxid umgesetzt worden sind, zählen hier nicht zu den nichtionischen Tensiden.

Weiterhin sind als nichtionische Tenside die wasserlöslichen, 20 - 250 Ethylenglykolethergruppen und 10 - 100 Propylenglykolethergruppen enthaltenden Anlagerungsprodukte von Ethylenoxid an Polypropylenglykol, Alkylendiamin-polypropylenglykol und an Alkylpolypropylenglykole mit 1 - 10 Kohlenstoffatomen in der Alkylkette brauchbar, in denen die Polypropylenglykolkette als hydrophober Rest fungiert. Auch nichtionische Tenside vom Typ der Aminoxide oder Sulfoxide sind verwendbar, beispielsweise die Verbindungen N-Kokosalkyl-N,N-dimethylaminoxid, N-Hexadecyl-N,N-bis(2,3-dihydroxypropyl)-aminoxid, N-Talgalkyl-N,N-dihydroxyethylaminoxid.

Der Ausdruck "nichtionische Tenside (Nonionics)" umfaßt demnach nicht die erfindungsgemäß verwendeten stickstoffhaltigen oberflächenaktiven Verbindungen.

Das Schäumvermögen der Tenside läßt sich bekannterweise durch Kombination geeigneter Tensidtypen steigern oder verringern; eine Verringerung läßt sich ebenfalls durch Zusätze von nichttensidartigen organischen Substanzen erreichen. Ein verringertes Schäumvermögen, das beim Arbeiten in Maschinen erwünscht ist, erreicht man vielfach durch Kombination verschiedener Tensidtypen, z.B. von Sulfaten und/oder Sulfonaten mit Nonionics und/oder mit Seifen. Bei Seifen steigt die Schaumdämpfung mit dem Sättigungsgrad und der C-Zahl des Fettsäurerestes an; Seifen der gesättigten C₂₀-₂₄-Fettsäuren eignen sich deshalb besonders als Schaumdämpfer. Diese Seifen sind jedoch beim Waschen bei niedrigen Temperaturen ungeeignet. Auch Silikonölemulsionen auf Basis polymerer siliciumorganischer Verbindungen, wie sie üblicherweise als nichttensidartige Schauminhibitoren in Hochtemperaturwaschmitteln eingesetzt werden, erwiesen sich beim Einsatz in Kaltwaschmitteln als ungeeignet.

Als organische und anorganische Gerüstsubstanzen eignen sich schwach sauer, neutral oder alkalisch reagierende Salze, insbesondere Alkalisalze, die Calciumionen auszufällen oder komplex zu binden vermögen. Von den anorganischen Salzen sind die wasserlöslichen Alkalimeta- oder Alkalipolyphosphate, insbesondere das Pentanatriumtriphosphat von besonderer Bedeutung. Diese Phosphate können ganz oder teilweise durch organische Komplexbildner für Calciumionen ersetzt sein. Dazu gehören Verbindungen vom Typ der Aminopolycarbonsäuren, wie z.B. Nitrilotriessigsäure, Ethylendiamintetraessigsäure, Diethylentriaminpentaessigsäure sowie höhere Homologe, die Alkanpolyphosphonsäuren, Amino- und Hydroxyalkanpolyphosphonsäuren und Phosphonopolycarbonsäuren, wie z.B. die Verbindungen Methandiphosphonsäure, Dimethylaminomethan-1,1-diphosphonsäure, Aminotrimethylentriphosphonsäure, 1-Hydroxyethan-1,1-diphosphonsäure, 1-Phosphonoethan-1,2-dicarbonsäure, 2-Phosphonobutan-1,2,4-tricarbonsäure, Ethylendiamintetramethylen-phosphonsäure, Diethylentriaminpentamethylen-phosphonsäure, die Polycarbonsäure, wie z.B. Citronensäure, Weinsäure, 2,2'-Oxydibernsteinsäure, Biscarboxymethylethylenglykol, Carboxymethyloxybernsteinsäure, Carboxymethyltartronsäure und die carboxymethylierten bzw. oxydierten Polysaccharide. Weiterhin eignen sich die polymeren Carbonsäuren mit einem Molekulargewicht von mindestens 350 in Form der wasserlöslichen Salze, wie z.B. Polyacrylsäure, Poly-α-hydroxyacrylsäure, Polymaleinsäure, sowie die Copolymerisate der entsprechenden monomeren Carbonsäuren untereinander oder mit ethylenisch ungesättigten Verbindungen wie Ethylen, Propylen, Isobutylen, Vinylmethylether oder Furan.

Als wasserunlösliche anorganische Gerüstsubstanzen eignen sich insbesondere auch die synthetischen, gebundenes Wasser enthaltenden Natriumalumosilikate vom Zeolith A-Typ. Sie können die Polymerphosphate ganz oder teilweise ersetzen, d.h. ihr Einsatz ermöglicht auch die Herstellung phosphatfreier Mittel.

Die Zeolithe kommen in der üblichen hydratisierten, feinkristallinen Form zum Einsatz, d.h. sie weisen praktisch keine Teilchen größer als 30 Mikrometer auf und bestehen vorzugsweise zu wenigstens 80 % aus Teilchen einer Größe von weniger als 10 Mikrometer. Ihr Calciumbindevermögen, das nach den Angaben der DE-A-24 12 837 bestimmt wird, liegt im Bereich von 100 - 200 mg CaO/g. Brauchbar ist inbesondere der Zeolith NaA, ferner auch der Zeolith NaX und Mischungen aus NaA und NaX.

Geeignete anorganische, nicht komplexbildende Salze sind die - auch als "Waschalkalien" bezeichneten - Bicarbonate, Carbonate, Borate oder Silikate der Alkalien; von den Alkalisilikaten sind vor allem die Natriumsilikate mit einem Verhältnis Na₂O : SiO₂ wie 1 : 1 bis 1 : 3,5 brauchbar.

Weitere Gerüstsubstanzen, die wegen ihrer hydrotropen Eigenschaften meist in flüssigen Mitteln eingesetzt werden, sind die Salze der nicht kapillaraktiven, 2 - 9 C-Atome enthaltenden Sulfonsäuren, Carbonsäuren und Sulfocarbonsäuren, beispielsweise die Alkalisalze der Alkan-, Benzol-, Toluol-, Xylol- oder Cumolsulfonsäuren, der Sulfobenzoesäuren, Sulfophthalsäure, Sulfoessigsäure, Sulfobernsteinsäure sowie die Salze der Essigsäure oder Milchsäure. Als Lösungsvermittler sind auch Acetamid und Harnstoff geeignet.

In den Präparaten können auch Schmutzträger enthalten sein, die den von der Faser abgelösten Schmutz in der Flotte suspendiert halten und so das Vergrauen verhindern. Hierzu sind wasserlösliche Kolloide meist organischer Natur geeignet, wie beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die oben genannten Stärkeprodukte verwenden, wie z.B. abgebaute Stärke, Aldehydstärken usw.. Auch Polyvinylpyrrolidon ist brauchbar.

Unter den als Bleichmittel dienenden bekannten, in Wasser H₂O₂ liefernden Verbindungen haben das Natriumperborat sowie H₂O₂ liefernde persaure anorganische oder organische Salze, wie z.B. Caroate (KHSO₅), Perbenzoate oder Peroxyphthalate besondere Bedeutung.

Es empfiehlt sich, übliche wasserlösliche und/oder wasserunlösliche Stabilisatoren für die Peroxyverbindungen wie beispielsweise Magnesiumsilikate zusammen mit diesen in die Waschmittel mit einzuarbeiten.

Um beim Waschen bei Temperaturen im Bereich von 30 - 60 °C eine befriedigende Bleichwirkung zu erreichen, werden bevorzugt aktivatorhaltige Bleichkomponenten in die Präparate eingearbeitet.

Als Aktivatoren für in Wasser H₂O₂ liefernde Perverbindungen dienen bestimmte, mit diesem H₂O₂ organische Persäuren bildende N-Acyl- bzw. O-Acyl-Verbindungen, insbesondere Acetyl-, Propionyl- oder Benzoylverbindungen sowie Kohlensäure- bzw. Pyrokohlensäureester. Brauchbare Verbindungen sind z.B. N,N,N',N'-Tetraacetyl-ethylendiamin, Zuckerester, wie z.B. Glucosepentaacetat, acylierte Glykolurile, wie z.B. Tetraacetylglykoluril.

Die Waschmittel können als optische Aufheller für Baumwolle insbesondere Derivate der Diaminostilbendisulfonsäure bzw. deren Alkalimetallsalze enthalten. Geeignet sind z.B. Salze der 4,4'-Bis(2-anilino-4-morpholino-1,3,5-triazin-6-yl-amino)-stilben-2,2'-disulfonsäure oder gleichartig aufgebaute Verbindungen, die anstelle der Morpholinogruppe eine Diethanolaminogruppe, eine Methylaminogruppe oder eine 2-Methoxyethylaminogruppe tragen. Weiterhin können Aufheller vom Typ des substituierten 4,4'-Distyryldiphenyls anwesend sein; z.B. die Verbindung 4,4'-Bis(4-chlor-3-sulfostyryl)-diphenyl. Als Aufheller für Polyamidfasern kommen solche vom Typ der 1,3-Diaryl-2-pyrazoline in Frage, beispielsweise die Verbindung 1-(p-Sulfamoylphenyl)-3-(p-chlorphenyl)-2-pyrazolin sowie gleichartig aufgebaute Verbindungen, die anstelle der Sulfamoylgruppe z.B. die Methoxycarbonyl-, 2-Methoxyethoxycarbonyl-, die Acetylamido- oder die Vinylsulfonylgruppe tragen. Brauchbare Polyamidaufheller sind ferner die substituierten Aminocumarine, z.B. das 4-Methyl-7-dimethylamino- oder das 4-Methyl-7-diethylaminocumarin. Weiterhin sind als Polyamidaufheller die Verbindungen 1-(2-Benzimidazolyl)-2-(1-hydroxyethyl-2-benzimidazolyl )-ethylen und 1-Ethyl-3-phenyl-7-diethylaminocarbostyryl brauchbar. Als Aufheller für Polyester- und Polyamidfasern sind die Verbindungen 2,5-Di-(2-benzoxazolyl)-thiophen, 2-(2-Benzoxazolyl)-naphtho [2,3-b]-thiophen und 1,2-Di-(5-methyl-2-benzoxazolyl)-ethylen geeignet. Auch Gemische der vorgenannten Aufheller können verwendet werden.

Als wasserlösliche organische Lösungsmittel eignen sich die niederen Alkohole, Etheralkohole, Glykole oder Ketone mit 1 - 6 Kohlenstoffatomen, wie z.B. Methanol, Ethanol, Propanol, Isopropylalkohol, Ethylenglykol, Propylenglykol, Diethylenglykol, Methylglykol, Ethylenglykol, Butylglykol oder Aceton und Methylethylketon.

### Beispiele

Dieses Beispiel beschreibt die Zusammensetzung eines schaumgedämpften Kaltwaschmittels, das insbesondere für das maschinelle Waschen geeignet ist.

| | |
|---|---|
| 20,0 Gew.-% | Natriumdodecylbenzolsulfonat; |
| 6,0 Gew.-% | Seife (Natriumsalz von C₁₂- C₁₈-Fettsäuren); |
| 27,0 Gew.-% | Natriumtriphosphat; |
| 10,0 Gew.-% | Wasserglas (Na₂O . 2,0 SiO₂); |
| 1,0 Gew.-% | Carboxymethylcellulose-Natriumsalz; |
| Rest | Natriumsulfat und Wasser. |

Zum Nachweis des Kaltwaschvermögens wurden in Haushaltstrommelwaschmaschinen vom Typ Miele 760 W Versuche unter den folgenden Bedingungen durchgeführt:

Waschtemperatur 40 °C, Wasserhärte 16 °d, Waschmittelkonzentration 5,1 g/l, Flottenverhältnis 1 : 30, Wollwaschprogramm. Verglichen wurde mit einem Waschmittel, bei dem Natriumsulfat durch 2,05 Gew.-% der Kombination ersetzt worden war. Aus den nachstehenden Zahlenwerten des an den Testgeweben gemessenen Aufhellungsgrades wird die markante Verbesserung des Waschvermögens bei der Verwendung des erfindungsgemäßen Waschmittels deutlich.

Die Reduktion von 20,0 Gew.-% Natriumdodecylbenzolsulfonat auf 16,0 Gew.-% und Zusatz von 2,0 Gew.-% eines Adduktes von 14 Mol Ethylenoxid an Talgfettalkoholen führte zu vergleichbaren Ergebnissen.

**Tabelle 1**

| Waschmittel nach Beispiel 1 | **% Remission** | | |
|---|---|---|---|
| | Baumwolle¹⁾ nicht veredelt | Baumwolle²⁾ veredelt | Baumwolle³⁾ Polyester ausgerüstet |
| 1 a) mit % Natriumsulfat | 36,1 | 28,9 | 26,9 |
| 1 b) mit % Kokosamin 2 EO mit Silikonöl VP 1132 (Wacker) | 45,3 | 36,0 | 31,7 |
| Signifikanz LSD ⁺⁾ | 2,0 | 1,2 | 1,4 |

| | | | |
|---|---|---|---|
| 1) Cotton soil test cloth | | | |
| 2) Cotton soil test cloth with wash and wear finish | | | |
| 3) Dacron/Cotton 65 : 35 shirting soil test cloth with durable press finish alle Testfabric Inc./USA | | | |
| ⁺⁾ Least significant difference | | | |

Die Entfernung von Kosmetik-Flecken, die auf Polyester-Baumwolle-Mischgewebe 50 : 50 aufgebracht worden waren, wurde visuell beurteilt und benotet. Dabei wurde der Anfangswert mit Note 6, fleckfrei mit Note 1 bewertet. Die Ergebnisse sind in Tabelle 2 dargestellt.

**Tabelle 2**

| Waschmittel nach Beispiel 1 | Visuelle Beurteilung | |
|---|---|---|
| | Lippenstift (Fettbasis) | Make-up |
| mit 2 % Kokosamin 2 EO und Silikonöl | 3,1 | 4,7 |
| mit 2 % Natriumsulfat | 2,9 | 4,3 |

Das Schaumverhalten wurde durch den Flottenverlust in g bestimmt, der aus der Waschmaschine während des Waschprozesses über die Dosiervorrichtung austrat, aufgefangen und gewogen wurde. In Tabelle 3 sind entsprechende Flottenverluste aufgeführt, wobei die Waschmittelformulierung mit 2 % Kokosamin 2 EO zugrunde lag.

**Tabelle 3**

| | g Flottenverlust |
|---|---|
| mit 4 % C₁₆₋₂₂ Seife | 67 |
| mit 4 % C₁₆₋₁₈ Seife | 35 |
| mit 4 % C₁₂₋₁₈ Seife | 13 |
| mit 0,05 % VP 1132 (Wacker) | 5 |
| mit 0,1 % Silikonöl K3GB (Degussa) | 12 |
| mit 0,1 % Silikonöl SAG 100 (UCC) | 15 |
| mit 6 % C₁₆₋₁₈ Seife und 0,05 % VP 1132 (Wacker) | 0 |

Hierbei sind Flottenverluste unter 5 g aufgrund der verschärften Testbedingungen für die Praxis zu akzeptieren.

## Patentansprüche

1. Manuell und maschinell anwendbares Kaltwaschmittel, enthaltend anionische und/oder nichtionische Tenside, einschließlich stickstoffhaltiger oberflächenaktiver Verbindungen und einen silikonölhaltigen Schauminhibitor, dadurch gekennzeichnet, daß es als stickstoffhaltige oberflächenaktive Verbindungen alkoxylierte C₁₂- C₁₈-Alkylamine in Kombination mit einem speziellen silikonölhaltigen Schauminhibitor enthält, der aus einem Polydimethylsiloxangemisch besteht, das nach der Gelpermeations-Chromatographie zwei Molekulargewichtsmaxima im Bereich von 50 000, bezogen auf Polystyrolstandard besitzt, mit hydrophobierter Kieselsäure aktiviert wurde und eine Viskosität η ₂₅ _{°C} = 10 000 - 40 000 mPa.s aufweist, wobei das Mittel 1 bis 5 Gew.-% der Kombination aus alkoxylierter C₁₂-C₁₈-Alkylamin und Schauminhibitor enthält.

2. Mittel nach Anspruch 1, dadurch gekennzeichnet, daß es die Kombination in Mengen von 2 bis 4 Gew.-% enthält.

3. Mittel nach Anspruch 1 und 2, dadurch gekennzeichnet, daß es als stickstoffhaltige oberflächenaktive Verbindungen gesättigte und ungesättigte C₁₂- C₁₈-Alkylamine,die mit 1 bis 5 Mol Alkylenoxid alkoxyliert sind, enthält.

4. Mittel nach Anspruch 1 - 3, dadurch gekennzeichnet, das es wenigstens einen weiteren üblichen Waschmittelbestandteil aus der Gruppe der Seifen, der anionischen Tenside vom Sulfonat- oder vom Sulfattyp sowie der anorganischen und/oder organischen Gerüstsubstanzen, Bleichmittel, optischen Aufheller, Schmutzträger, Enzyme, antimikrobiellen Wirkstoffe, Farb- und Duftstoffe, Wasser und/oder andere flüssige Träger enthält.

5. Mittel nach Anspruch 1 - 4, gekennzeichnet durch die folgende Zusammensetzung:
(a) 15 - 40, vorzugsweise 20 - 35 Gew.-% wenigstens eines Tensids aus der Gruppe der Seifen, der Sulfonat- und Sulfattenside,
(b) 0 - 10, vorzugsweise 2 - 5 Gew.-% nichtionische Tenside vom Typ der ethoxylierten Alkanole, Alkenole und Alkylphenole,
(c) 1 - 5, vorzugsweise 2 - 4 Gew.-% der in Anspruch 1 - 3 definierten Kombination, wobei die Bestandteile (a) und (c) vorzugsweise im Verhältnis 4 : 1 bis 20 : 1 vorliegen,
(d) 30 - 85, vorzugsweise 45 - 70 Gew.-% pulverförmige und/oder flüssige Trägerstoffe aus der Gruppe der pulverförmigen organischen und anorganischen Gerüstsubstanzen, der wasserlöslichen niederen Alkohole, Diole und Etheralkohole und des Wassers, gegebenenfalls einschließlich einer Bleichkomponente, und
(e) 0 - 10, vorzugsweise 0,01 - 8 Gew.-% übliche Zusätze für Waschmittel aus der Gruppe der optischen Aufheller, Enzyme, Schmutzträger, Textilweichmacher, antimikrobiellen Wirkstoffe, Farb- und Duftstoffe.

## Claims

1. A cold-wash detergent for hand and machine washing containing anionic and/or nonionic surfactants, including nitrogen-containing surface-active compounds, and a silicone-oil-containing foam inhibitor, characterized in that it contains alkoxylated C₁₂₋₁₈ alkyl amines as the nitrogen-containing surface-active compounds in combination with a special silicone-oil-containing foam inhibitor consisting of a mixture of polydimethyl siloxanes which, according to gel permeation chromatography, has two molecular weight maxima in the region of 50,000, based on polystyrene as standard, was activated with hydrophobicized silica and has a viscosity η_{25°C} of 10,000 to 40,000 mPa.s, the detergent containing 1 to 5% by weight of the combination of alkoxylated C₁₂₋₁₈ alkyl amine and foam inhibitor.

2. A detergent as claimed in claim 1, characterized in that it contains the combination in quantities of 2 to 4% by weight.

3. A detergent as claimed in claims 1 and 2, characterized in that it contains saturated and unsaturated C₁₂₋₁₈ alkyl amines alkoxylated with 1 to 5 mol alkylene oxide as the nitrogen-containing surface-active compounds.

4. A detergent as claimed in claims 1 to 3, characterized in that it contains at least one other typical detergent constituent from the group consisting of soaps, anionic surfactants of the sulfonate or sulfate type and inorganic and/or organic builders, bleaches, optical brighteners, soil suspending agents, enzymes, antimicrobial agents, dyes and fragrances, water and/or other liquid carriers.

5. A detergent as claimed in claims 1 to 4, characterized by the following composition:
(a) 15 to 40 and preferably 20 to 35% by weight of at least one surfactant from the group consisting of soaps, sulfonate and sulfate surfactants,
(b) 0 to 10 and preferably 2 to 5% by weight nonionic surfactants of the ethoxylated alkanol, alkenol and alkylphenol type,
(c) 1 to 5 and preferably 2 to 4% by weight of the above-defined combination, constituents (a) and (c) preferably being present in a ratio of 4:1 to 20:1,
(d) 30 to 85 and preferably 45 to 70% by weight powder-form and/or liquid carriers from the group consisting of powder-form organic and inorganic builders, water-soluble lower alcohols, diols and ether alcohols and water, optionally including a bleaching component, and
(e) 0 to 10 and preferably 0.01 to 8% by weight typical additives for detergents from the group consisting of optical brighteners, enzymes, soil suspending agents, fabric softeners, antimicrobial agents, dyes and fragrances.

## Revendications

1. Lessive à froid utilisable à la main et à la machine, renfermant des agents tensio-actifs non ioniques et/ou anioniques, y compris des composés tensio-actifs contenant de l'azote, et un inhibiteur de mousse renfermant de l'huile de silicone, caractérisé en ce qu'elle contient en tant que composés tensio-actifs azotés, des alcoylamines alcoxylés en c₁₂-C₁₈ en combinaison avec un inhibiteur de mousse renfermant de l'huile de silicone, spécial constitué par un mélange de polydiméthylsiloxane, qui présente en chromatographie de perméation de gel deux maxima de poids moléculaire dans la zone de 50.000 rapporté au standard de polystyrène, qui a été activé avec de la silice rendue hydrophobe et possède une viscosité à 25°C entre 10.000 et 40.000 mpa.S, dans laquelle l'agent contient de 1 à 5 % en poids de la combinaison à base d'alcoylamine alcoxylé en C₁₂-C₁₈ et d'inhibiteur de mousse.

2. Agent selon la revendication 1, caractérisé en ce qu'il renferme la combinaison en quantités allant de 2 à 4 % en poids.

3. Agent selon la revendication 1 ou 2, caratérisé en ce qu'il renferme en tant que composé tensio-actif azoté, des alcoylamines en C₁₂-C₁₈ saturées ou non saturées qui ont été alcoxylées avec 1 à 5 mol. d'oxyde d'alcoylène.

4. Agent selon les revendications 1 à 3, caractérisé en ce qu'il renferme au moins un constituant de lessive usuel supplémentaire choisi dans le groupe des savons, des agents tensio-actifs anioniques du type sulfonate ou du type sulfate ainsi que des substances de charpente minérales et/ou organiques, des agents de blanchiment, des azurants optiques, des supports de salissures, des enzymes, des principes actifs anti-microbiens, des colorants et des parfums, de l'eau et/ou un autre support liquide.

5. Agent selon la revendication 1 à 4, caractérisé par la composition suivante :
a) 15 à 40 - de préférence de 20 à 35 % en poids d'au moins un agent tensio-actif chosi dans le groupe des savons, des agents tensio-actifs sulfonés et sulfatés,
b) 0 à 10, de préférence 2 - 5 % en poids d'agents tensio actifs non ioniques du type des alcanols éthoxylé, des alcénols et des alcoylphenols,
c) 1 à 5, de préférence de 2 à 4 % en poids de la combinaison définie aux revendications 1 à 3 dans laquelle les constituants a) et c) de préférence se présentent dans le rapport de 4 : 1 à 20 : 1,
d) de 30 à 85 - de préférence de 45 à 70 % en poids de substances support pulvérulentes et/ou liquides choisies dans le groupe constitué par des substances de charpente organiques et minérales pulvérulentes, des alcools inférieurs solubles dans l'eau, des diols et des éther alcools et de l'eau, le cas échéant y compris un composant de blanchiment et
e) 0 à 10 - de préféfence 0,01 a 8 % en poids des additifs habituels pour lessives choisis dans le groupe constitué par les azurants optiques, les enzymes, les supports de salissures, les adoucissants de textiles, les principes actifs anti-microbiens, les colorants et les parfums.
